# EUROPÄISCHE PATENTSCHRIFT

(11) **EP 1 918 654 B1**
(45) Veröffentlichungstag und Bekanntmachung des Hinweises auf die Patenterteilung: **30.05.2012**
(21) Anmeldenummer: 07119156.3
(22) Anmeldetag: 24.10.2007
(51) Int. Cl.: F24F 5/00

(54) **Deckenkühleinrichtung**
Cooled ceiling device
Dispositif de refroidissement du plafond

(30) Priorität: 02.11.2006 DE 202006016723 U
(43) Veröffentlichungstag der Anmeldung: 07.05.2008
(73) Patentinhaber: Pinta acoustic GmbH, 82216 Maisach (DE)
(72) Erfinder: Steiner, Arndt, 51381, Leverkusen (DE); Zinnhardt, Ralf, 59939, Olsberg (DE)
(74) Vertreter: Müller, Enno

(56) Entgegenhaltungen:
- AT-B- 221 758
- DE-A1- 19 948 806
- DE-U1-202006 000 508
- US-A1- 2004 016 184

## Beschreibung

Die Erfindung betrifft eine Deckenkühleinrichtung mit einer von einem Kühlmittel durchströmten Kühlschlange.

Derartige Deckenkühleinrichtungen sind bekannt. Die Kühlschlangen werden in der Regel von einem Kältemittel durchströmt, das mit einem üblichen Kälteprozess jeweils wieder abgekühlt wird. Es lässt sich deckennah Kaltluft erzeugen, die durch Strahlung und Konvektion die erwünschte Raumkühlung erbringt.

Andererseits bestehen hinsichtlich eines Raumes, in welchem sich Menschen aufhalten, noch weitere Anforderungen. So sollen insbesondere auch akustisch vorteilhafte Bedingungen gegeben sein. In diesem Zusammenhang ist es bereits bekannt, durch deckennah aufgehängte Absorber auf Schaumstoffbasis eine Schallreduzierung zu erreichen.

Aus der AT 221758 B ist eine Deckenkühleinrichtung nach dem Oberbegriff des Anspruchs 1 bekannt, bei welcher unterhalb von Kühlschlangen eine Hartdecke aus bspw. Gipsplatten angeordnet ist. Diese Hartdecke ist mit Austrittsöffnungen versehen. Die oberhalb der Hartdecke erzeugte kalte Luft kann nur durch die genannten Austrittsöffnungen in den Raum austreten.

Aus der US 2004/0016184 A1 ist es bekannt, Schaumstoffelemente zur Schallabsorption abgehängt von einer Decke im oberen Bereich eines Raumes anzuordnen.

Ausgehend von dem zunächst genannten Stand der Technik beschäftigt sich die Erfindung mit der Aufgabe, eine Deckenkühleinrichtung für einen von Menschen genutzten Raum anzugeben, die bei hohen Behaglichkeitswerten eine effektive Kühlung aber auch Schallabsorption ermöglicht.

Diese Aufgabe ist beim Gegenstand des Anspruches 1 gelöst, wobei darauf abgestellt ist, dass unterhalb der und in Überdeckung zu einer Kühlschlange Schallabsorber in Form von luftdurchlässigen, flächigen Schaumstoffelementen angeordnet sind, dass die Kühlschlange freiliegend aber mit geringem vertikalen Abstand oberhalb der Schaumstoffelemente verläuft und dass zwischen den Schaumstoffelementen Freiräume belassen sind. Erfindungsgemäß ist eine Kombination der bislang für sich bekannten Funktionselemente Kühlschlangen und Schallabsorber vorgenommen. Die Anordnung des Schallabsorbers unterhalb der Kühlschlange ist nicht nur mit dem offensichtlichen Vorteil verbunden, dass die Kühlschlange der Sicht entzogen ist. Vielmehr ergibt sich hierdurch auch eine deutlich vorteilhafte Beeinflussung hinsichtlich der Strömungs-und Temperaturbehaglichkeit in einem solchen Raum. Das flächige Schaumstoffelement verteilt die Kühlwirkung der Kühlschlange auf eine relativ große Fläche. Dies verbunden mit einem Vergleichmäßigungseffekt hinsichtlich der Temperaturen. In dem Raum sich aufhaltende Personen sind nicht mehr in unmittelbarem Strahlungsaustausch zu den Kühlschlangen, sondern nur im Strahlungsaustausch zu dem darunter befindlichen Schaumstoffelement. Dadurch, dass das Schaumstoffelement luftdurchlässig ist, kann von dem Kühlelement erzeugte kalte Luft hierin eindringen. Die kalte Luft wird nicht nur oberseitig des Schaumstoffelementes erzeugt und muss etwa zwischen mehrere nebeneinander aufgehängten Schaumstoffelementen über Spalte nach unten abströmen. Sie kann die gesamte Fläche zum Abströmen, wenn auch mit unterschiedlichen Geschwindigkeiten der hier sich bewegenden Luft, nutzen. Zugleich ist die akustische Wirkung der Schallabsorber praktisch unbeeinflusst.

In vorteilhafter Ausgestaltung ist vorgesehen, dass das Schaumstoffelement aus einem weitestgehend offenporigem Schaumstoff besteht. Es sind Schaumstoffe bekannt, die luftdurchlässig sind, jedoch unterschiedliche Porigkeit aufweisen. Insbesondere sind grundsätzlich auch solche Schaumstoffe luftdurchlässig, die eine gewisse, wenn auch noch eben luftdurchlässige Verhautung aufweisen. Bevorzugt ist hier ein Schaumstoff, der in diesem Sinne unverhautet ist und weitestgehend, d. h. zu mehr als achtzig Prozent seiner Poren, offenporig ist. Besonders bevorzugt ist ein Melaminharzschaumstoff, der praktisch hundert Prozent offenporig ist.

Der Schallabsorber, bestehend grundsätzlich aus einem Schaumstoff, insbesondere wie vorstehend beschrieben, ist weiter bevorzugt jedenfalls auf einer Flachseite, nämlich der dem Raum zugewandten Flachseite, mit einem Vlies überzogen. Es kann sich hier um ein Gasfaservlies handeln. Bevorzugt um ein solches mit einer Beschichtung wie etwa Aluminumhydroxidbeschichtung. Das Vlies kann ein Flächengewicht von 150 bis 250, bevorzugt etwa 200 g/m² aufweisen. Es kann auf den Schaumstoff aufkaschiert sein. Insbesondere aber auch mit Thermokleberpunkten aufgeklebt sein.

Hinsichtlich der Kühlschlange ist bevorzugt, dass diese frei liegend, aber mit geringem vertikalem Abstand oberhalb eines Schaumstoffelementes verläuft. Sowohl die Kühlschlange wie auch das Schaumstoffelement sind jeweils bevorzugt horizontal verlaufend angeordnet.

Dadurch, dass die Kühlschlange frei liegend angeordnet ist, kann, aufgrund etwa sich in Bezug auf eine im Raum befindliche Konvektion ergebende Luftströmung, kalte Luft entstehen und wieder abfließen. Hierbei kann die kalte Luft, wie grundsätzlich schon angesprochen, zum einen in das darunterliegende Schaumstoffelement einsickern. Aufgrund der Offenporigkeit wird nahezu das gesamte von dem Schaumstoffelement eingenommene Volumen mit kalter Luft gefüllt und hierbei aber auch in gewisser Weise zusammengehalten. Es entsteht praktisch ein durch die Schaumstoffstruktur mit einer gewissen Stabilität versehener "See" an kalter Luft in den Schaumstoffelementen. Eine weitere Strömung von gekühlter Luft ergibt sich durch die zwischen solchen Schaumstoffelementen belassene Freiräume. Wesentlich ist auch die durch Konvektion unterseitig etwa an den Schaumstoffelementen vorbei streichende Kaltluft aus den Schaumstoffelementen. Etwa in gewisser Beziehung vergleichbar dem Prinzip einer Wasserstrahlpumpe wird kalte Luft in die konvektiv vorbeistreichende wärmere Luft eingespeist.

Grundsätzlich ist es auch möglich, wenn auch derzeit nicht bevorzugt, die Wärmeübertragung, sei es nun im Hinblick auf die Schaumstoffelemente und/oder im Hinblick auf die Kühlschlange, durch eine Zwangsströmung, etwa hervorgerufen durch einen Ventilator, zu verstärken.

Die Schaumstoffelemente sind weiter ihrerseits bevorzugt in einem Rahmenelement aufgenommen. Es kann sich hier um einen Aluminiumrahmen handeln. Der Rahmen übergreift unterseitig, am Rand, das Schaumstoffelement, um dieses dadurch entsprechend zu haltern. Der Übergriff kann sich im Bereich von 1 bis 20 mm, bevorzugt bei 1,5 bis 10 mm, bewegen.

Oberseitig weist der Rahmen bevorzugt im Querschnitt eine hakenförmige Gestaltung auf, in welche wiederum ein zweiter Haken einfach formschlüssig eingreifen kann, der seinerseits dann an der Decke befestigt ist, womit insgesamt der Absorber dann an der Decke abgehängt ist. Es versteht sich, dass für einen Absorber je nach Größe eine Mehrzahl solcher Abhängungen erforderlich sind. Die übliche Größe eines Absorbers kann 2 bis 5 m² betragen. Hierbei ist die Dicke des Absorbers (bezogen auf den Schaumstoff) bevorzugt im Bereich von 20 bis 50 mm.

Die Kühlschlangen können auch auf dem Rahmen abgestützt sein. Weiter können Sie aber auch eigenständig an der Decke abgehängt sein.

Nachstehend ist die Erfindung des Weiteren anhand der beigefügten Zeichnung, die jedoch lediglich ein Ausführungsbeispiel darstellt, näher erläutert. Hierbei zeigt:
- Fig. 1: eine schematische Querschnittsansicht eines Raumes mit deckenseitig aufgehängter Kühlstruktur;
- Fig. 2: eine Schnittdarstellung durch die Darstellung gemäß Fig. 1, geschnitten entlang der Linie II-II, jedoch fokussiert auf drei exemplarisch herausgezeichnete Schaumstoffelemente mit darüber befindlicher Kühlschlange.

Dargestellt und beschrieben ist, mit Bezug zu Fig. 1, ein Raum 1 eines Gebäudes, das in dem Beispielfall an einer Wand 2, die eine Außenwand ist, ein Fenster 3 aufweist und gegenüberliegend eine Wand 4, die durchgehend geschlossen ausgebildet ist. Weiter weist der Raum einen Boden 5 und eine Decke 6 auf.

Abgehängt von der Decke 6 sind flächige Schaumstoffelemente 7 angeordnet, die im Einzelnen aus im umlaufenden Rahmen 8 angeordneten quaderförmigen Schaumstoffelementen 7 rechteckigen Grundrisses bestehen. Diese Schaumstoffelemente können beispielsweise eine Grundflächenabmessung von 1 x 0,5 bis 6 x 2,5 m, bevorzugt von 3 x 1,25 m aufweisen. Sie können eine Dicke im Bereich von 10 bis 100 mm, bevorzugt etwa 30 bis 50 mm, weiter bevorzugt etwa 40 mm aufweisen. Beim Ausführungsbeispiel haben sie eine Dicke von 42 mm.

Mit hier nur schematisch angedeuteten Winkelelementen 9 sind die Schaumstoffelemente 7 an der Decke 6 abgehängt.

Über die Fläche der Decke 6 verteilt sind eine Vielzahl von Schaumstoffelementen 7 angeordnet. Zwischen zwei Schaumstoffelementen 7 bzw. dessen Rahmen 8 verbleibt beim Ausführungsbeispiel jeweils ein Freiraum 10. Dieser Freiraum 10 kann umlaufend gegeben sein oder nur bezüglich einer Schmalseite oder einer Langseite.

Oberhalb der Schaumstoffelemente 7 verläuft, wie sich insbesondere auch aus Fig. 2 ergibt, eine Kühlschlange 11. Diese ist mäanderartig oberhalb jedes Schaumstoffelementes 7 geführt, wobei auch hier die Darstellung nur schematisch ist. Die Abschnitte der Kühlschlange können auch noch durch Metallflächenteile untereinander verbunden sein.

Wesentlich ist weiter, dass die Kühlung, jedenfalls bei dem Ausführungsbeispiel, allein durch einen Anschluss an die Kaltwasserleitung eines Hauses erreicht ist. Ein besonderes Kühlaggregat und/oder ein Kältemittelkreislauf ist nicht erforderlich. Gleichwohl kann natürlich auch derartiges vorgesehen sein.

Die Schaumstoffelemente 7 füllen sich aufgrund der Kühlschlangen 11, an denen Warmluft bis auf etwa die Temperatur der Kühlschlangen, also bei Kaltwasser zwischen 10 und 15°, abkühlt, mit kalter Luft. Darüber hinaus kann an den Kühlschlangen abgekühlte Luft auch entsprechend den Pfeilen 12 unmittelbar nach unten strömen.

Deckennahe Luftschichten werden entsprechend auch hierdurch gekühlt und es ergibt sich eine konvektive Luft entsprechend etwa den Pfeilen 13. Hierbei wird gekühlte Luft entsprechend den Pfeilen 14 aus den Schaumstoffelementen 7 gleichsam eingespeist.

## Patentansprüche

1. Deckenkühleinrichtung mit einer von einem Kühlmittel durchströmten Kühlschlange (11), **dadurch gekennzeichnet, dass** unterhalb der und in Überdeckung zu einer Kühlschlange (11) Schallabsorber in Form von luftdurchlässigen, flächigen Schaumstoffelementen (7) angeordnet sind, dass die Kühlschlange (11) freiliegend, aber mit geringem vertikalem Abstand oberhalb der Schaumstoffelemente verläuft und dass zwischen den Schaumstoffelementen (7) Freiräume (10) belassen sind.

2. Deckenkühleinrichtung nach Anspruch 1, **dadurch gekennzeichnet, dass** das Schaumstoffelement (7) aus einem weitestgehend offenporigen Schaumstoff besteht.

3. Deckenkühleinrichtung nach einem der vorhergehenden Ansprüche, **dadurch gekennzeichnet, dass** das Schaumstoffelement (7) aus Melaminharzschaumstoff besteht.

4. Deckenkühleinrichtung nach einem der vorhergehenden Ansprüche, **dadurch gekennzeichnet, dass** ein Schaumstoffelement (7) eine Dicke von 20 bis 50 mm aufweist.

5. Deckenkühleinrichtung nach einem der vorhergehenden Ansprüche, **dadurch gekennzeichnet, dass** der vertikale Abstand 0,1 bis 1, bevorzugt 0,3 bis 0, 5 m beträgt.

## Claims

1. A cooling device for a ceiling, the device having a cooling hose (11) through which there flows a cooling medium, **characterized in that** acoustic absorbers in the form of air permeable, flat foam elements (7) are located underneath and covering over the cooling hose (11), that the cooling hose (11) runs free of, but at a small vertical spacing above the foam element (7) and that free spaces (10) are left between the foam elements (7).

2. A cooling device for a ceiling, according to claim 1, **characterized in that** the foam element (7) constists of a foam material, which is open-pored to the greatest possible extent.

3. A cooling device for a ceiling, according to one of the preceding claims, **characterized in that** the foam element (7) consists of a melamine foam resin.

4. A cooling device for a ceiling, according to one of the preceding claims, **characterized in that** the foam element (7) has a thickness of 20 to 50mm.

5. A cooling device for a ceiling, according to one of the preceding claims, **characterized in that** the vertical spacing is 0,1 to 1, preferably 0,3 to 0,5 m.

## Revendications

1. Dispositif de refroidissement de plafond avec un serpentin de refroidissement (11) traversé par un agent de refroidissement, **caractérisé en ce que** des absorbeurs de bruit sont disposés sous le serpentin de refroidissement (11) et en couverture de celui-ci sous la forme d'éléments en mousse (7) plats et perméables à l'air, **en ce que** le serpentin de refroidissement (11) s'étend librement, toutefois à un écart vertical minime, au-dessus des éléments en mousse et que des espaces libres (10) sont ménagés entre les éléments en mousse (7).

2. Dispositif de refroidissement de plafond selon la revendication 1, **caractérisé en ce que** l'élément en mousse (7) se compose d'une mousse aux alvéoles majoritairement ouvertes.

3. Dispositif de refroidissement de plafond selon l'une des revendications précédentes, **caractérisé ce que** l'élément en mousse (7) se compose de mousse de résine mélaminée.

4. Dispositif de refroidissement de plafond selon l'une des revendications précédentes, **caractérisé en ce qu'**un élément en mousse (7) présente une épaisseur de 20 à 50 mm.

5. Dispositif de refroidissement de plafond selon l'une des revendications précédentes, **caractérisé en ce que** l'espace vertical s'élève à 0,1 à 1, de préférence, 0,3 à 0,5 m.
